# EUROPÄISCHE PATENTANMELDUNG

(11) **EP 0 036 852 A1**
(43) Veröffentlichungstag der Anmeldung: **30.09.1981**
(21) Anmeldenummer: 81890021.9
(22) Anmeldetag: 30.01.1981
(51) Int. Cl.: B21B 37/00, B22D 11/126

(54) **Verfahren zum Teilen von Materialsträngen**

(30) Priorität: 20.03.1980 AT 1520/80
(71) Anmelder: VOEST-ALPINE Aktiengesellschaft, A-1011 Wien (AT)
(72) Erfinder: Kammerhofer, Klaus, Dipl. Ing. Dr., A-8706 Leoben (AT); Dolc, Reinhard, A-8704 Donawitz (AT)
(74) Vertreter: Kretschmer, Adolf (AT)

(57) **Zusammenfassung**

Das Verfahren zum Teilen von Materialsträngen in Teillängen, bei einem sich über wenigstens zwei Bearbeitungsstufen erstreckenden Herstellungsvorgang, insbesondere bei Walz- oder Stranggießanlagen, kann entweder auf maximales Stückgewicht der Teile oder auf restendloses Teilen vorgenommen werden. Als Kriterium für die Entscheidung, welches Teilverfahren angewendet werden soll, wird die Veränderung der Produktivität in wenigstens einer einer ersten Stufe nachgeschalteten Bearbeitungsstufe für Teillängen, welche sich beim Teilen auf maximales Stückgewicht und beim restendenlosen Teilen unter Berücksichtigung der einzuhaltenden Mindestzeitabstände zwischen aufeinanderfolgenden Teillängen ergeben, ermittelt, und mit der Veränderung des Ausbringens aus derjenigen Bearbeitungsstufe, in welcher die Materialstränge geteilt werden, beim Teilen auf maximales Stückgewicht und beim restendenlosen Teilen verglichen. Im Fall, daß das Ergebnis der Veränderung der Produktivität in der oder den nachgeschalteten Bearbeitungsstufe(n) größer ist als das Ergebnis der Veränderung des Ausbringens aus der vorgeschalteten Bearbeitungsstufe, wird auf maximales Stückgewicht geteilt und im Falle, daß das Ergebnis der Veränderung des Ausbringens aus der vorgeschalteten Bearbeitungsstufe größer ist als das Ergebnis der Produktivitätsänderung in der oder den nachgeschalteten Bearbeitungsstufe(n) wird restendlos geteilt. •

## Beschreibung

Die Erfindung bezieht sich auf ein Verfahren zum Teilen von Materialsträngen in Teillängen, bei einem sich über wenigstens zwei Bearbeitungsstufen erstreckenden Herstellungsvorgang, insbesondere bei Walz- oder Stranggießanlagen. Beim Teilen von Materialsträngen, beispielsweise Stahlvormaterial, für deren Einzellängen vorgegebene Unter- und Obergrenzen, d.h. Toleranzen zulässig sind, kam es bisher lediglich darauf an, den Abfall möglichst gering zu halten. Dementsprechend wurde das Trennaggregat gesteuert.

Es ist bekannt, die durch Messung und Rechnung ermittelte Gesamtlänge eines Stranges zunächst in ganze Vielfachlängen der Verkaufslängen zu unterteilen, um den Aufwand beim Trennen der Restlängen von den Verkaufslängen niedrig zu halten (DE-OS 2 248 177). Dabei wurden Bedingungen, die aus der anlagetechnischen Konzeption des betreffenden Produktionsabschnittes resultieren, z.B. Kühlbettabmessungen u.dgl., berücksichtigt. Der Bereich der Anlage, der einer solchen Ermittlung zugrundegelegt wurde, war bislang jener des dem Trennaggregat zugehörigen Anlagen- bzw. Bearbeitungsabschnittes, wobei die restendenlose Aufteilung unter allen Umständen angestrebt wurde. Im Falle des ^{g}tranggießens, wo die Stranglänge durch geeignete Auslaßorgane veränderbar ist, konnte bislang eine Einflußnahme nicht erfolgreich angewendet werden, da alle Auswirkungen zeitgerecht registriert und verarbeitet werden müssen, und ein einfaches und rasches Verfahren für die Festlegung einer optimalen Steuerstrategie für das Trennen des Stranges nicht zur Verfügung stand. Bisher wurde bei keinem Trennverfahren der eingangs genannten Art berücksichtigt, daß innerhalb der Längentoleranzen, ein längerer Stab wirtschaftlich günstiger ist als ein kürzerer. Auch kann für Bearbeitungsstufen, die der dem Trennaggregat zugehörigen Bearbeitungsstufe vor- oder nachgeschaltet sind, die restendenlose Aufteilung eine ungünstige Lösung sein. Beispielsweise werden in einem Walzwerk möglichst schwere Drahtbunde angestrebt, was wiederum möglichst große Stabeinzellängen voraussetzt. Dabei ist aber dann mit Rest- oder Unterlängenanfall zu rechnen, der einem Abfall gleichkommt, welchem jedoch insbesondere unter Berücksichtigung des Schrottpreises gleichfalls wirtschaftliche Bedeutung zukommen kann.

Die.Erfindung zielt nun darauf ab, ein Verfahren der eingangs genannten Art zu schaffen, welches es erlaubt, die Trennvorrichtungen in einer Weise zu steuern, bei welcher über den Anlagenbereich, in welchem die Trennung erfolgt, hinaus noch die Erfordernisse der nachfolgenden Bearbeitungsstufen berücksichtigt werden. Zur Lösung dieser Aufgabe besteht die Erfindung'im wesentlichen darin, daß die Veränderung der Produktivität in wenigstens einer einer ersten Stufe nachgeschalteten Bearbeitungsstufe für Teillängen, welche sich beim Teilen auf maximales Stückgewicht und beim restendenlosen Teilen unter Berücksichtigung der einzuhaltenden Mindestzeitabstände zwischen aufeinanderfolgenden Teillängen ergeben, ermittelt wird, und mit der Veränderung des Ausbringens aus derjenigen Bearbeitungsstufe, in welcher die Materialstränge geteilt werden, beim Teilen auf maximales Stückgewicht und beim restendenlosen Teilen verglichen wird, wobei für den Fall, daß das Ergebnis der Veränderung der Produktivität in der oder den nachgeschalteten Bearbeitungsstufe(n) größer ist als das Ergebnis der Veränderung des Ausbringens aus der vorgeschalteten Bearbeitungsstufe, auf maximales Stückgewicht geteilt und im Falle, daß das Ergebnis der Veränderung des Ausbringens aus der vorgeschalteten Bearbeitungsstufe größer ist als das Ergebnis der Produktivitätsänderung in der oder den nachgeschalteten Bearbeitungsstufe(n), restendenlos geteilt wird. Abweichend von den bisherigen Versuchen, den Materialstrang lediglich in Hinblick auf eine Verringerung von Rest-oder Unterlängen zu teilen, wird bei dem erfindungsgemäßen Verfahren somit bewußt das Auftreten von Rest- oder Unterlängen bei einem Teilen auf maximales Stückgewicht und damit maximale Stückeinzellänge in Kauf genommen, wobei ein Teilen auf maximales Stückgewicht unter Berücksichtigung wirtschaftlicher Überlegungen erfolgen kann. Das erfindungsgemäße Verfahren ergibt hiebei die Möglichkeit, rasch und in einfacher Weise einen Trennvorgang zu einem Zeitpunkt einzuleiten, welcher den Bedürfnissen für nachfolgende Bearbeitungsschritte in optimaler Weise entspricht.

Hiebei werden vorzugsweise die sich für ein Teilen auf maximales Stückgewicht oder ein restendenloses Teilen ergebenden Teillängen des Materialstranges innerhalb vorgegebener Grenzwerte ermittelt. Die Vorgabe der Grenzwerte, welche das Optimierungsintervall für die Teillängen vorgeben, erfolgt in Abhängigkeit von den Kundenwünschen, wobei die Obergrenze häufig auch anlagenbedingt, beispielsweise auf die zur Verfügung stehenden Kühlbettabmessungen abgestimmt gewählt sein kann.

In vorteilhafter Weise wird die Einlaufgeschwindigkeit der Teillängen wenigstens in einer nachgeschalteten Bearbeitunsstufe gemessen und der erhaltene Meßwert für die Ermittlung der Produktivitätsänderung der jeweiligen Bearbeitungsstufe herangezogen. Durch die Messung der Einlaufgeschwindigkeit der Teillängen läßt sich zum einen die beispielsweise beim Walzen auftretende Beschleunigung des austretenden Materialstranges aus dem jeweiligen Walzgerüst berücksichtigen, zum anderen kann bei Kenntnis der Länge des einlaufenden Materialstranges und zweier Meßwerte für die Geschwindigkeit des Materialstranges in verschiedenen Walzgerüsten auf die gesamte aufzuteilende Stranglänge rückgerechnet werden.

In besonders einfacher Weise kann die auf eine Zeiteinheit bzw. auf den zur Verfügung stehenden Bearbeitungszeitraum in einer nachgeschalteten Bearbeitungsstufe bezogene Änderung der Anzahl der Teillängen bei Teilung auf maximales Stückgewicht gegenüber einer restendenlosen Teilung des Materialstranges unter Berücksichtigung der in der nachgeschalteten Bearbeitungsstufe einzuhaltenden Mindestzeitabstände zwischen zwei aufeinander folgenden Teillängen zur Ermittlung der Produktivitätsänderung in der zweiten Bearbeitungsstufe herangezogen werden. Die Produktivität der Anlage geht naturgemäß bei steigender Anzahl von Teillängen auf Grund der gleichbleibenden Pausenzeiten, das heißt, der gleichbleibenden Mindestzeitabstände zwischen aufeinanderfolgenden Teillängen in einer nachgeschalteten Bearbeitungsstufe zurück,.da bei steigender Anzahl von Teillängen ein entsprechendes Vielfaches der Pausenzeiten auftritt. Eine Teilung auf maximale Teillänge und damit maximales Stückgewicht hat somit in der Regel eine Produktivitätssteigerung zur Folge, der jedoch eine Einbuße im Ausbringen auf Grund des Auftretens von Unter- oder Restlängen gegenübersteht. Erst die Berücksichtigung der Produktivitätsveränderung gleichzeitig mit der-Berücksichtigung der Änderung des Ausbringens mit entsprechender wirtschaftlicher Bewertung ergibt eine optimale Steuerstrategie für das Trennen von Materialsträngen, wobei vorzugsweise für die Ermittlung der Veränderung des Ausbringens aus derjenigen Bearbeitungsstufe, in welcher die Materialstränge geteilt werden, der Quotient aus der sich beim Teilen auf maximales Stückgewicht ergebenden Teillänge multipliziert mit der Anzahl dieser Teillängen, welche aus dem zur Verfügung stehenden Materialstrang abgeteilt werden können, und der Gesamtlänge des Materialstranges herangezogen wird.

Die wirtschaftliche Bewertung kann in einfacher Weise durch einen entsprechenden Proportionalitätsfaktor für den Effekt der Produktivitätsveränderung und des Ausbringens erfolgen, wobei die Entscheidung, welches Trennverfahren wirtschaftlich günstiger erscheint, in einfacher Weise dadurch getroffen werden kann, daß die Differenz zwischen der Produktivitätsänderung multipliziert mit einem Bewertungsfaktor und der Änderung des Ausbringens multipliziert mit einem Bewertungsfaktor gebildet wird, und daß im Falle, daß diese Differenz einen Wert kleiner O ergibt, restendenlos geteilt wird, und im Falle einer sich ergebenden Differenz größer O, nach maximalem Stückgewicht geteilt wird. In besonders vorteilhafter Weise wird das erfindungsgemäße Verfahren so durchgeführt, daß für den Vergleich der Produktivitäten beim Teilen auf maximal zulässige Stücklänge und beim restendenlosen Teilen die nachfolgende Bestimmung in welcher DP das Ergebnis der Produktivitätserhöhung in der betreffenden Bearbeitungsstufe auf Grund der Teilung auf maximal zulässige Teillängen, BWP einen Bewertungsfaktor für die Produktivitätserhöhung innerhalb dieser Bearbeituntsstufe, T gₑₛ den gesamten der Auswahl der Schnittstrategie zu Grunde gelegten Bearbeitungszeitraum innerhalb der Produktionsstufe, T den einzuhaltenden Mindestzeitabstand zwischen zwei auf-P einanderfolgenden Teillängen innerhalb der Bearbeitungsstufe, Lₘₐₓ die maximal zulässige Teillänge, Lᵣₑ die sich bei restendenlosem Aufteilen der gesamten aufzuteilenden Stranglänge ergebende Teillänge und v die Einlaufgeschwindigkeit der Teillängen in die betreffende.Bearbeitungsstufe bedeuten, vorgenommen wird, und die Bewertung der Änderung des Ausbringens beim Teilen auf maximal zulässige Stücklänge und restendenloses Teilen nach der Bestimmung in welcher DA das Ergebnis der Erhöhung des Ausbringens bei restendenlosem Aufteilen des Gesamtstranges in der betreffenden Bearbeitungsstufe, BWA einen Bewertungsfaktor für die Ausbringenserhöhung in dieser Bearbeitungsstufe, Nₘᵢₙ die Anzahl der Teillängen beim Teilen auf maximal zulässige Teillängen bzw. maximal zulässiges Stückgewicht und L ges die gesamte aufzuteilende Stranglänge bedeuten, vorgenommen wird, wobei für den Fall, daß DP größer ist als DA, auf maximal zulässiges Stückgewicht bzw. Teillänge, und für den Fall, daß DP kleiner als DA ist, restendenlos geteilt wird. Ein derartiges Verfahren ermöglicht den Einsatz eines Rechners, mit welchem auch weitere Betriebsparameter, wie beispielsweise die Nachbeschleunigung, die sich nach dem Austreten des Materialstranges aus dem letzten Walzgerüst ergibt, ebenso berücksichtigt werden kann, wie der je Materialstrang definierte am Anfang und Ende desselben abzutrennende Anfangs- und Endschopf. Von einem Rechner kann dann unmittelbar das Trennaggregat angesteuert werden. Vorzugsweise erfolgt die Ermittlung der Ergebnisse von Produktivitäts- und Ausbringensänderungen bei einem Vormaterial, insbesondere Vorblock, Rohblock od.dgl., mit definierter Istlänge und definiertem Istquerschnitt von Bearbeitungsstufe zu Bearbeitungsstufe in Richtung des Produktionsflusses.

Mit besonderem Vorteil läßt sich das erfindungsgemäße Verfahren beim Stranggießen einsetzen. Beim Stranggießen gelangt der Strahl üblicherweise aus der Gießpfanne unter Zwischenschaltung eines Verteilergefäßes über Auslaßorgane in die Kokillen. Daran schließen sich Kühlstrecke, Vorschubgetriebe, Biegevorrichtung, Richtanlage, Rollgang und Trennaggregat(e) an. Die Menge des in der Gießpfanne befindlichen Stahles wird durch geeignete Einrichtungen zur Gewichtsbestimmung wie Druckmeßdosen od.dgl. fortlaufend registriert. Aus der Stahlmenge läßt sich dann einfach der zu erzielende Materialstrang eines bestimmten Querschnittes ermitteln. Bekannt ist weiters die Länge des Stranges bzw. der Stränge zwischen Kokille und Trennaggregat bzw. -aggregaten. In besonders vorteilhafter Weise erfolgt bei einem derartigen Verfahren, bei welchem das Vormaterial zwar einen definierten Querschnitt aufweist, dessen Länge aber in Grenzen verändert werden kann, insbesondere bei einem Stranggießverfahren, bei welchem die Stranglänge über ein in einem Verteilergefäß angeordnetes Drosselorgan beeinflußt werden kann, die Ermittlung der Änderungen der Produktivität und des Ausbringens entgegen dem Produktionsfluß. Es ist auf diese Weise auch möglich, neben der Ermittlung der Stablänge im Sinne.einer restendenlosen Aufteilung und der Ermittlung des größtmöglichen Stückgewichtes und damit einer maximalen Stablänge und des dabei resultierenden Abfalls, auch rechnergesteuerte Maßnahmen zu treffen, welche auf die Auslaßorgane, bzw. Drosselorgane am Verteilergefäß bei einem Stranggießverfahren einwirken. Wenn im Verteiler zwei Qualitäten vorhanden sind, so bedeutet die Schmelzentrennstelle einen Unsicherheitsbereich dahingehend, daß nicht genau bekannt ist, wo die Trennschnitte bezüglich des Abfalls, resultierend aus diesen Schmelzentrennstellen, in den Strängen vorzunehmen sind. In der Praxis wird dabei wesentlich mehr an Abfall weggeschnitten als nötig. Man konnte, um das zu verhindern, nur gleiche und ähnliche Qualitäten hintereinander vergießen oder, wenn unterschiedliche Qualitäten hintereinanderfolgen, das Verteilergefäß und die Strangvolumina gänzlich entlerren, um dann neu wieder anzufahren. Eben hier bietet das erfindungsgemäße Verfahren den entscheidenden Vorteil, daß auf Grund der Rückrechnung unter Einflußnahme auf die Auslaßorgane bzw. Drosselorgane des Verteilers mit ausreichender Genauigkeit bekannt ist, wo sich in den einzelnen Strängen jeweils die Schmelzentrennstelle befindet, und der Abfall dadurch wesentlich reduziert werden kann.

Die Erfindung wird nachfolgend an Hand von in der Zeichnung schematisch dargestellten Ausführungsbeispielen näher erläutert. In dieser zeigen Fig. 1 eine schematische Darstellung einer Walzstraße und Fig. 2 eine schematische Darstellung einer Stranggießanlage mit dem erfindungsgemäßen Steuersystem.

In Fig. 1 ist der Materialstrang mit 1 bezeichnet. Der Materialstrang 1 passiert eine Fotozelle 2 und wird von einer ersten Meßrolle 3 erfaßt. Im ersten Walzgerüst 4 wird die Eintrittsgeschwindigkeit des Stranges gemessen und dieser Meßwert ebenso wie die Meßwerte nachfolgender Walzgerüste, insbesondere des letzten Walzgerüstes 5, über Steuerleitungen 6 einem Rechner 7 zur Verfügung gestellt. Auf Grund der Meßwerte und der dem Rechner 7 zur Verfügung gestellten Parameter kann vom Rechner über eine Steuerleitung 8 ein Trennaggregat 9 gesteuert werden. Die vom Rechner 7 durchgeführten Operationen werden in der Folge an Hand von Ausführungsbeispielep näher erläutert.

Zuvor soll jedoch noch die in Fig. 2 schematisch dargestellte Stranggießanlage näher beschrieben werden. Mit 10 ist eine Gießpfanne bezeichnet. Das Gewicht des in dieser Pfanne enthaltenen Materials wird über eine Steuerleitung 11 dem von einem Rechner 12 gebildeten Steuersystem zugeführt. Das zu vergießende Material wird in einen Verteiler 13 verbracht, welcher Drosselorgane 14, über welche die Gießstränge austreten können, aufweist. Die Ansteuerung dieser Drosselorgane 14 erfolgt über einen Rechner und eine Steuerleitung 15. Die Kokillen sind mit 16 bezeichnet. Von Fotozellen 17 und 18 wird die Position des Stranganfanges bzw. des Strangendes dem Rechner 12 gemeldet. Von Impulsgebern 19 wird die Stranggeschwindigkeit abgetastet und dem Rechner 12 zur Verfügung gestellt. Der Rechner 12 steuert über eine Steuerleitung 20 die Trennaggregate 21, wobei in diesem Fall neben der Beeinflussung der Trennaggregate auch die Beeinflussung der Drosselorgane 14 über die Steuerleitung 15 erfolgen kann.

Ausführungsbeispiele:

Beispiel 1: Auf Grund von vorgegebenen Randbedingungen, insbesondere eines Optimierungsintervalls, der in einer Bearbeitungsstufe einzuhaltenden Mindestabstandzeiten aufeinanderfolgender Teillängen, der Einlaufgeschwindigkeiten, von wirtschaftlichen Bewertungsfaktoren u.dgl., wird zunächst überprüft, ob ein restendenloses Teilen überhaupt möglich ist. Hierauf wird die günstigste Schnittstrategie, nämlich, entweder ein Schneiden auf maximale Teillänge, oder ein Schneiden in Abständen, welche ein restendenloses Teilen ermöglichen, ausgewählt.

Zur Prüfung, ob ein restendenloses Teilen überhaupt möglich ist, müssen dem Rechner Eingaben für L gₑₛ , die gesamte aufzuteilende Stranglänge in Metern, L ₘₐₓ die maximal zulässige Teillänge in Metern, und Lₘᵢₙ, die minimal zulässige Teillänge in Metern, zur Verfügung gestellt werden. Die Werte werden in ein Speicherregister des Rechners übertragen. Vom Rechner wird zunächst der Quotient aus L gₑₛ und Lₘₐₓ ^{ge-} bildet, worauf die Dezimalstellen unterdrückt werden und 1 addiert wird. Hierauf wird der Quotient aus L gₑₛ und dem um 1 vergrößerten maximal möglichen ganzzahligen Vielfachen von Lmax innerhalb von L gₑₛ gebildet, und in einem Komparator der erhaltene Wert mit dem im Speicherregister enthaltenen Wert von Lₘᵢₙ verglichen. Wenn der so erhaltene Quotient nicht größer als Lₘᵢₙ ist, ist ein restendenloses Teilen nicht möglich, und das Teilen erfolgt von vornherein im Sinne eines Teilens auf maximale Teillänge. Im anderen Fall ergibt sich die Teillänge bei restendenlosem Aufteilen der Gesamt- stᵣaₙglänge _{L re} in Metern unmittelbar als Quotient von L gₑₛ und dem um 1 vermehrten maximal möglichen ganzzahligen Vielfachen von L innerhalb L max ges

Für die Auswahl der geeigneten Schnittstrategie müssen dem Rechner Werte für Tgₑₛ, gesamter der der Auswahl der Schnittstrategie zugrundegelegter Produktions-Zeitraum der Produktionsstufe 2 in Minuten, T , Pausen- (nichtproduktive Stückfolge-) zeiten bei der Aufeinanderfolge der Teillängen im Rahmen der Weiterverarbeitung in Produktionsstufe 2 in Minuten, Lₘₐₓ, Lᵣₑ, Teillänge bei restendenlosem Aufteilen der Gesamt-Stranglänge, BWA, Bewertungsfaktor für Ausbringenserhöhung der Produktionsstufe 1, BWP, Bewertungsfaktor für Produktivitätserhöhung der Produktionsstufe 2, und v, Einlaufgeschwindigkeit der Teillängen in Produktionsstufe 2 (m/min), zur Verfügung stehen. Vom Rechner werden hierauf die nachfolgenden Operationen in Übereinstimmung mit den Gleichunqen und durchgeführt. In diesen Gleichungen bedeuten die Bezeichnungen DP - Ergebnis der Produktivitätserhöhung in Produktionsstufe 2 infolge Teilens auf maximal zulässige Teillängen, Nₘᵢₙ - Teilstückzahl bei Teilen auf maximal zulässige Teillänge, und DA - Ergebnis der Ausbrin^{g}enserhöhung in Produktionsstufe 1 bei restendenlosem Aufteilen des Gesamtstranges, während die übrigen Bezeichnungen die bereits oben angegebenen Bedeutungen aufweisen. Der Wert für DP kann nun größer oder kleiner als der Wert von DA sein, wobei im Falle eines Wertes für DP größer als.DA, die Trennaggregate für ein Schneiden auf maximal zulässige Teillänge, und im Falle DP kleiner als DA, ein Schneiden auf restendenloses Teilen, angesteuert wird.

Der Zeitraum, welcher als Basis für T gₑₛ gewählt wird, kann in einfacher Weise auf eine Schicht bezogen sein und auf diese Weise eine schichtweise Optimierung ermöglichen. Das Optimierungsintervall zwischen L und Lₘᵢₙ hängt in erster Linie von den Kundenwünschen ab. v ist in der Regel eine Funktion der Bearbeitungstechnologie der Anlagentechnik des zu bearbeitenden Materials od.dgl., während Tₚ im wesentlichen eine Funktion der Anlagentechnik ist.

### Beispiel 2:

Das restendenlose Aufteilen im Vergleich zu einem Teilen auf maximales Stückgewicht, das heißt, maximale Stücklängen, wird am Beispiel zweier aufeinanderfolgender Bearbeitungsstufen N und N+1 berechnet. Für die Gegenüberstellung von Einsparung an Pausenzeiten infolge verminderter Stückzahl bei maximalen Stückgewichten bzw. -längen und verlängerten Walzzeiten infolge erhöhter Stücklängen je Schicht, wurden die nachfolgenden Beziehungen verwendet

Die in diesen Beziehungen verwendeten Bezugszeichen werden in der nachfolgenden Tabelle 1 zusammengestellt.

Als Bewertungsfaktoren wurden zwei Proportionalitätsfaktoren, nämlich
1 . B_{Aus} (Geldeinheiten/ 1 % Ausbringensänderung)
2 . Bₚ (Geldeinheiten/ 1 % Produktivitätsänderung), eingesetzt. Die Bewertung erfolgte nach der Beziehung

Bₙ > φ → Teilen nach maximalem Stückgewicht Bₙ < φ → restendenloses Teilen. Beispiel: G = 51,15 t 80 L = 93 m ges Optimierungsintervall ( min = 9,5 m (¹ₘₐₓ = 11,5 m P = 400 t restendenlos 1ᵣₑ = 10,33 m nᵣₑ = 9 ^{G}re = ₀,568 ₜ maximales Stückgewicht ¹max= 11,5 m ⁿmax= 8 ^{G}max= 0,632 t

Resultat: Einer Ausbringensverminderung an der Produktionsanlage N um 1,075 % steht eine Produktiviätserhöhung der Produktionsanlage N+1 um +4,62 % gegenüber. Die wirtschaftliche Bewertung ergibt einen Vorteil des Schneidens auf maximale Stückgewichte.

In analoger Weise können Wirtschaftlichkeitsüberlegungen für mehrere hintereinandergeschaltete Produktionsanlagen durchgeführt werden, wobei in jeweils aufeinanderfolgenden Anlagen das wirtschaftliche Resultat einer restendenlosen Aufteilung von Langprodukten in Anlage N + i mit den Auswirkungen einer Produktivitätserhöhung durch maximale Stückgewichte (≙ -längen) an Anlage N+i+1 verglichen wird und abschließend das Gesamtergebnis über die vollständige Produktionskette ermittelt und daraus die endgültige Steuerstrategie (restendenloses Aufteilen oder Schneiden auf maximale Stückgewichte) je Erzeugungsabschnitt bestimmt wird.

Auf diese Weise läßt sich eine wirtschaftliche Bewertung innerhalb der einzelnen Bewertungsstufen oder auch über eine gesamte Produktionsstraße vornehmen.

## Patentansprüche

1. Verfahren zum Teilen von Materialsträngen in Teillängen, bei einem sich über wenigstens zwei Bearbeitungsstufen erstreckenden Herstellungsvorgang, insbesondere bei Walz-oder Stranggießanlagen, dadurch gekennzeichnet, daß die Veränderung der Produktivität in wenigstens einer einer ersten Stufe nachgeschalteten Bearbeitungsstufe für Teillängen, welche sich beim Teilen auf maximales Stückgewicht und beim restendenlosen Teilen unter Berücksichtigung der einzuhaltenden Mindestzeitabstände zwischen aufeinanderfolgenden Teillängen ergeben, ermittelt wird, und mit der Veränderung des Ausbringens aus derjenigen Bearbeitungsstufe, in welcher die Materialstränge geteilt werden, beim Teilen auf maximales Stückgewicht und beim restendenlosen Teilen verglichen wird, wobei für den Fall, daß das Ergebnis der Veränderung der Pxaduktivität in der oder den nachgeschalteten Bearbeitungsstufe(n) größer ist als das Ergebnis der Veränderung des Ausbringens aus der vorgeschalteten Bearbeitungsstufe auf maximales Stückgewicht geteilt und im Falle, daß das Ergebnis der Veränderung des Ausbringens aus der vorgeschalteten Bearbeitungsstufe größer ist als das Ergebnis der Produktivitätsänderung in der oder den nachgeschalteten Bearbeitungsstufe(n), restendenlos geteilt wird.

2. Verfahren nach Anspruch 1, dadurch gekennzeichnet, daß die sich für ein Teilen auf maximales Stückgewicht oder ein restendenloses Teilen ergebenden Teillängen des Materialstranges innerhalb vorgegebener Grenzwerte ermittelt werden.

3. Verfahren nach Anspruch 1 oder 2, dadurch gekennzeichnet, daß die Einlaufgeschwindigkeit der Teillängen in wenigstens einer nachgeschalteten Bearbeitungsstufe gemessen wird und der erhaltene Meßwert für die Ermittlung der Produktivitätsänderung der jeweiligen Bearbeitungsstufe herangezogen wird.

4. Verfahren nach einem der Ansprüche 1, 2 oder 3, dadurch gekennzeichnet, daß die auf eine Zeiteinheit bzw. auf den zur Verfügung stehenden Bearbeitungszeitraum in einer nachgeschalteten Bearbeitungsstufe bezogene Änderung der Anzahl der Teillängen bei Teilung auf maximales Stückgewicht gegenüber einer restendenlosen Teilung des Materialstranges unter Berücksichtigung der in der nachgeschalteten Bearbeitungsstufe einzuhaltenden Mindestzeitabstände zwischen zwei aufeinander folgenden Teillängen zur Ermittlung der Produktivitätsänderung in der zweiten Bearbeitungsstufe herangezogen wird.

5. Verfahren nach einem der Ansprüche 1 bis 4, dadurch gekennzeichnet, daß für die Ermittlung der Veränderung des Ausbringens aus derjenigen Bearbeitungsstufe, in welcher die Materialstränge geteilt werden, der Quotient aus der sich beim Teilen auf maximales Stückgewicht ergebenden : Teillänge multipliziert mit der Anzahl dieser Teillängen, welche aus dem zur Verfügung stehenden Materialstrang abgeteilt werden können, und der Gesamtlänge des Materialstranges herangezogen wird.

6. Verfahren nach einem der Ansprüche 1 bis 5, dadurch gekennzeichnet, daß die Differenz zwischen der Produktivitätsänderung multipliziert mit einem Bewertungsfaktor und der Änderung des Ausbringens multipliziert mit einem Bewertungsfaktor gebildet wird, und daß im Falle, daß diese Differenz einen Wert < O ergibt restendenlos geteilt wird, und im Falle einer sich ergebenden Differenz > O nach maximalem Stückgewicht geteilt wird.

7. Verfahren nach einem der Ansprüche 1 bis 5, dadurch gekennzeichnet, daß für den Vergleich der Produktiviäten beim Teilen auf maximal zulässige Stücklänge und beim restendlosen Teilen die nachfolgende Bestimmung in welcher DP das Ergebnis der Produktivitätserhöhung in der betreffenden Bearbeitungsstufe auf Grund der Teilung auf maximal zulässige Teillängen, BWP einen Bewertungsfaktor für die Produktivitätserhöhung innerhalb dieser Bearbeitungsstufe, T gₑₛ den gesamten der Auswahl der Schnittstrategie zu Grunde gelegten Bearbeitungszeitraum innerhalb der Produktionsstufe, T den einzuhaltenden P Mindestzeitabstand zwischen zwei aufeinanderfolgenden Teillängen innerhalb der Bearbeitungsstufe, Lₘₐₓ die maximal zulässige Teillänge, Lᵣₑ die sich bei restendenlosem Aufteilen der gesamten aufzuteilenden Strardänge ergebende Teillänge und v die Einlaufgeschwindigkeit der Teillängen in die betreffende Bearbeitungsstufe bedeuten, vorgenommen wird, und die Bewertung der Änderung des Ausbringens beim Teilen auf maximal zulässige Stücklänge und restendenloses Teilen nach der Bestimmung in welcher DA das Ergebnis der Erhöhung des Ausbringens bei restendlosem Aufteilen des Gesamtstranges in der betreffenden Bearbeitungsstufe, BWA einen Bewertungsfaktor für die Ausbringenserhöhung in dieser Bearbeitunsstufe, Nₘᵢₙ die Anzahl der Teillängen beim Teilen auf maximal zu- lässige Teillängen bzw. maximal zulässiges Stückgewicht und L gₑₛ die gesamte aufzuteilende Strarglänge bedeuten, vorgenommen wird, wobei für den Fall, daß DP größer ist als DA, auf maximal zulässiges Stückgewicht bzw. Teillänge, und für den Fall, daß DP kleiner als DA ist, restendenlos geteilt wird.

8. Verfahren nach einem der Ansprüche 1 bis 7, dadurch gekennzeichnet, daß die Ermittlung der Ergebnisse von Produktivitäts- und Ausbringensänderungen bei einem Vormaterial, insbesondere Vorblock, Rohblock od.dgl., mit definierter Istlänge und definiertem Istquerschnitt von Bearbeitungsstufe zu Bearbeitungsstufe in Richtung des Produktionsflusses vorgenommen wird.

9. Verfahren nach einem der Ansprüche 1 bis 7, dadurch gekennzeichnet, daß die Ermittlung der Änderungen der Produktivität und des Ausbringens bei einem Vormaterial mit definiertem Querschnitt, dessen Länge aber in Grenzen verändert werden kann, insbesondere bei einem Stranggießverfahren bei welchem die Stranglänge über ein in einem Verteilergefäß angeordnetes Drosselorgan beeinflußt werden kann, entgegen dem Produktionsfluß erfolgt.
